# EUROPÄISCHE PATENTSCHRIFT

(11) **EP 3 538 707 B1**
(45) Veröffentlichungstag und Bekanntmachung des Hinweises auf die Patenterteilung: **28.10.2020**
(21) Anmeldenummer: 16804990.6
(22) Anmeldetag: 14.11.2016
(51) Int. Cl.: D21F 11/12, D21F 1/00

(54) **GEWEBEGURT**
FABRIC BELT
COURROIE TISSÉE

(43) Veröffentlichungstag der Anmeldung: 18.09.2019
(73) Patentinhaber: Mühlen Sohn GmbH & Co. KG, 89134 Blaustein (DE)
(72) Erfinder: STEGER, Alexandra, 89264 Weißenhorn (DE)
(74) Vertreter: Jakelski & Althoff Patentanwälte PartG mbB
(86) Internationale Anmeldenummer: PCT/DE2016/100532
(87) Internationale Veröffentlichungsnummer: WO 2018/086642

(56) Entgegenhaltungen:
- WO-A1-96/07788
- WO-A1-02/086231

## Beschreibung

Die vorliegende Erfindung betrifft einen Gewebegurt zur Herstellung einer Wellpappenbahn in einer Wellpappenmaschine.

### Stand der Technik

Wellpappenmaschinen weisen Obergurte und Untergurte auf, welche die Wellpappe durch die Wellpappenmaschine transportieren. Die obere Kettlage dieser Gewebegurte hat direkten Kontakt zur Wellpappe. Sie transportiert diese über eine gewisse Haftreibung durch die Wellpappenmaschine und sorgt dabei für eine kontrollierte Verklebung der Wellpappe. Hierzu entzieht der Gewebegurt der Wellpappe die Feuchtigkeit des Leims und gibt diese zu einem späteren Zeitpunkt wieder ab.

Der Obergurt transportiert die Wellpappe dabei unter anderem über Heizplatten. Randbereiche des Obergurtes, welche über die Breite der transportierten Wellpappe hinausstehen, können dabei in Kontakt mit den Heizplatten gelangen. Diese können Temperaturen von bis zu 200 °C erreichen. Dies hat eine thermische Schädigung der Randbereiche zur Folge, was die Lebensdauer des Gewebegurtes verringert. Zudem erfolgt in den Randbereichen ein starker mechanischer Abrieb des Gewebegurtes.

Aus der WO 96/07788 A1 ist ein Gewebegurt bekannt, dessen obere Kettlage im Randbereich ausschließlich Kettfäden aufweist, die aus aromatischen Polyamidfasern bestehen, denen gegebenenfalls nicht rostende Stahlfasern beigemischt sind. Ein solcher Gewebegurt ist dazu in der Lage, in seinen Randbereichen den hohen Temperaturen der Heizplatten, sowie dem dort erfolgenden Abrieb standzuhalten. Allerdings verhindert das durchgehende Polyamidgewebe im Randbereich die Aufnahme von Wasser in den Gewebegurt. Damit können die Randbereiche dieses Gurtes nicht zum Feuchtigkeitsmanagement bei der Wellpappenherstellung beitragen.

In der WO 02/086231 A1 wird ein Gewebegurt beschrieben, der auf seiner gesamten Papierseite eine Materialmischung mit einem Faseranteil von mehr als 30 % eines aromatischen Polyamids aufweist. Der Rest der Materialmischung besteht aus Polyesterfasern und/oder anderen Trägerfasern. Dieser Gewebegurt weist eine erhöhte Verschleißfestigkeit auf. Er verfügt allerdings über keine Verstärkung der besonders belasteten Randbereiche.

Es ist deshalb eine Aufgabe der vorliegenden Erfindung, einen Gewebegurt für eine Wellpappenmaschine bereitzustellen, welcher in seinen Randbereichen einerseits so temperaturbeständig und abriebfest ist, dass er einem Kontakt mit den Heizplatten standhalten kann und dessen Randbereiche andererseits zum Feuchtigkeitsmanagement bei der Wellpappenherstellung beitragen kann.

### Offenbarung der Erfindung

Diese Aufgabe wird durch einen Gewebegurt zur Herstellung einer Wellpappenbahn in einer Wellpappenmaschine gelöst, der mehrere Kettlagen aufweist und der in mindestens einem Randbereich eine Oberfläche seiner obersten Kettlage mit wenigstens ersten Bereichen und zweiten Bereichen aufweist. Die ersten Bereiche bestehen aus ersten Garnen und die zweiten Bereiche bestehen aus zweiten Garnen. Dabei enthalten die ersten Garne 30 Gew.-% bis 100 Gew.-% aromatische Polyamide, 0 Gew.-% bis 70 Gew.-% aliphatische und/oder alicylische Polyamide und 0 Gew.-% bis 5 Gew.-% sonstige Materialien. Die Summe der Polyamide und sonstigen Materialien ergibt 100 Gew.-%. Die zweiten Garne enthalten 50 Gew.-% bis 85 Gew.-% Polyester und/oder aliphatische Polyamide und/oder alicylische Polyamide. Weiterhin enthalten sie 15 Gew.-% bis 50 Gew.-% Cellulose. Außerdem können sie 0 Gew.-% bis 5 Gew.-% sonstige Materialien enthalten. Die Summe der Polyester, Polyamide, Cellulose und sonstigen Materialien ergibt 100 Gew.-%. Die Cellulose ist insbesondere ausgewählt aus Viskose, Baumwolle, Modal, Lyocell und Gemischen daraus. Hierbei ist Viskose bevorzugt, da sie aufgrund ihres Quellverhaltens in der Länge und in der Dicke ein besonders gutes Wasseraufnahmeverhalten aufweist. Bei den sonstigen Materialien kann es sich beispielsweise um Metallfasern handeln, welche dem mindestens einen Randbereich antistatische Eigenschaften verleihen. Zu diesem Zweck können auch Carbonfasern verwendet werden. Es kann auch vorgesehen sein, dass sonstige Materialien in weiteren Bereichen in dem mindestens einen Randbereich angeordnet sind. So können zum Erhalten der antistatischen Eigenschaften beispielsweise dritte Bereiche vorgesehen sein, welche nur aus Metallfasern und/oder Carbonfasern bestehen.

Der Erfindung liegt die Erkenntnis zugrunde, dass keine vollflächige Ausführung der Oberfläche eines Randbereiches aus thermisch und mechanisch besonders belastbaren ersten Garnen notwendig ist, um die thermische Beständigkeit des Randbereiches so weit zu erhöhen, dass er dem Kontakt mit den Heizplatten einer Wellpappenanlage ohne signifikante Schädigung standhalten kann. Vielmehr ist es ausreichend, die Oberfläche im Randbereich nur bereichsweise aus den ersten Garnen auszuführen. Dies bietet die Möglichkeit neben den ersten Bereichen zweite Bereiche vorzusehen, welche zweite Garne mit einer guten Wasseraufnahmefähigkeit aufweisen. Dies ermöglicht ein Feuchtigkeitsmanagement der Wellpappe auch im Randbereich des Gewebegurtes.

Die ersten Bereiche bedecken bevorzugt 1/6 bis 5/6 der Oberfläche des mindestens einen Randbereiches. Besonders bevorzugt bedecken sie ein 1/3 bis 2/3 der Oberfläche des mindestens einen Randbereiches. Die zweiten Bereiche bedecken dabei bevorzugt 1/6 bis 5/6 der Oberfläche des mindestens einen Randbereiches. Besonders bevorzugt bedecken sie ein 1/3 bis 2/3 der Oberfläche des mindestens einen Randbereiches. Ganz besonders bevorzugt bedecken sie die restliche Oberfläche, so dass es neben den ersten Bereichen und den zweiten Bereichen keine weiteren Bereiche gibt. Hierdurch wird sichergestellt, dass einerseits eine hinreichende thermische Stabilität der Randbereiche erhalten wird, damit diese der thermischen Belastung durch den Kontakt mit Heizelementen einer Wellpappenanlage standhalten können und andererseits ein ausreichend großer Bereich der Oberfläche von zweiten Garnen eingenommen wird, die Feuchtigkeit von der Gurtoberfläche in tiefer gelegene Gewebelagen transportieren können.

Vorzugsweise sind die zweiten Bereiche an der Oberfläche so angeordnet, dass alle zweiten Bereiche an der Oberfläche miteinander verbunden sind. Dies ermöglicht eine besonders effektive Weiterleitung aufgenommener Feuchtigkeit. Die ersten Bereiche bilden hierbei Inseln, die von den zweiten Bereichen umschlossen werden.

Die Breite jedes Randbereiches liegt bevorzugt im Bereich von 400 mm bis 650 mm, besonders bevorzugt im Bereich von 400 mm bis 600 mm. Dies stellt sicher, dass keine Bereiche des Gewebegurtes, die nicht als Randbereiche ausgeführt sind, mit den Heizplatten der Wellpappenmaschine in Kontakt kommen können. Herkömmliche Gewebegurte, wie sie aus der WO 96/07788 A1 bekannt sind, werden häufig nur mit 200 mm breiten Randbereichen ausgeführt, da diese aufgrund der fehlenden Wasseraufnahmefähigkeit der Randbereiche so schmal wie möglich ausgeführt werden sollten. Dies kann jedoch unerwünschterweise dazu führen, dass nicht thermisch stabil ausgeführte Bereiche des Gewebegurtes mit den Heizelementen in Kontakt gelangen. Die verbesserte Wasseraufnahmefähigkeit des erfindungsgemäßen Gewebegurtes führt dazu, dass auch signifikante Anteile eines Randbereiches unproblematisch von Wellpappe bedeckt werden können, ohne dass es zu Problemen beim Feuchtigkeitsmanagement kommt. Daher ermöglicht es die erfindungsgemäße Ausgestaltung des Gewebegurtes die Randbereiche breit auszuführen, so dass es auch bei Verwendung schmaler Wellpappenbahnen nicht zum Freiliegen eines Zentralbereiches zwischen den Randbereichen kommen kann.

Der Gewebegurt ist vorzugsweise so ausgeführt, dass er zwei Randbereiche aufweist, zwischen denen sich ein Zentralbereich befindet. An der Oberfläche der oberen Kettlage des Zentralbereiches befinden sich dabei nur zweite Garne. Hiermit weist der Zentralbereich eine sehr gute Wasseraufnahmefähigkeit auf. Gleichzeitig ist der Gewebegurt einfach zu fertigen, da für die Oberfläche seines Zentralbereiches Garne verwendet werden, die auch an der Oberfläche der Randbereiche Verwendung finden.

Der Zentralbereich weist insbesondere eine Breite im Bereich von 800 mm bis 2.100 mm auf. Hiermit kann der Gewebegurt in allen gängigen Wellpappenmaschinen verwendet werden.

Die ersten Garne und die zweiten Garne sind vorzugsweise aus Stapelfasern. Stapelfasergarne haben gegenüber Monofilamenten und Drähten den Vorteil, dass sie eine Feuchtigkeitsaufnahme zwischen ihren Fasersträngen ermöglichen. Hiermit können selbst die ersten Garne, welche ausschließlich aus nicht wasseraufnahmefähigen Materialien bestehen, noch eine gewisse Wassermenge aufnehmen. Auch die Wasseraufnahmefähigkeit der zweiten Garne wird durch die Ausführung als Stapelfasern verbessert. Dabei ist zu beachten, dass nur der Celluloseanteil der zweiten Garne eine Wasseraufnahme im Fasermaterial ermöglicht. Die Polyester und Polyamide als synthetische Garnbestandteile können hingegen selbst kein Wasser aufnehmen. Sie können es jedoch in der Ausführung als Stapelfasergarne zwischen ihren Fasersträngen einschließen und dann an die Cellulose weiterleiten.

Die ersten Garne und die zweiten Garne weisen jeweils eine bevorzugte Garnfeinheit (Effektivtiter) im Bereich von 1.000 dtex bis 5.000 dtex, besonders bevorzugt im Bereich von 2.000 dtex bis 4.000 dtex auf. Dies kann beispielsweise durch Verzwirnen mehrerer Einfachgarne mit der bevorzugten metrischen Nummer (Nm) 20/2 bis 20/10, besonders bevorzugt 20/4 bis 20/8, erreicht werden. Eine Definition der verwendeten Feinheitsbezeichnungen kann der Norm DIN 60910 entnommen werden. Derartige Faserfeinheiten ermöglichen eine hohe Abriebfestigkeit des Gewebegurtes in seinem Randbereich. Um die Abriebfestigkeit noch weiter zu erhöhen, ist es vorzugsweise vorgesehen, dass die Kettfäden der oberen Kettlage des Gewebegurtes aus mehreren ersten Garnen oder mehreren zweiten Garnen mit der genannten Garnfeinheit bestehen.

Die ersten Garne enthalten bevorzugt mindestens 30 Gew.-% meta-Aramid. Dieses aromatische Polyamid verleiht den Garnen eine besonders gute Beständigkeit. Meta-Aramid weist ein niedrigeres Elastizitätsmodul als der in den zweiten Garnen enthaltene Polyester und die in den zweiten Garnen enthaltene Cellulose auf und ist damit leichter dehnbar. Außerdem verfügt es über vergleichsweise hohe Abriebbeständigkeit.

Weiterhin ist es bevorzugt, dass die ersten Garne mindestens 10 Gew.-% para-Aramid enthalten. Dieses aromatische Polyamid weist ebenfalls eine hohe thermische Beständigkeit auf. Im Gegensatz zum meta-Aramid ist es aufgrund seines hohen Elastizitätsmoduls nicht dehnbar. Durch eine geeignete Auswahl des Verhältnisses zwischen meta-Aramid und para-Aramid kann die Dehnbarkeit der ersten Garne so eingestellt werden, dass sie im Wesentlichen der Dehnbarkeit der zweiten Garne entspricht. Dies ist wichtig, um dem Randbereich ein einheitliches Dehnungsverhalten zu verleihen, welches idealerweise gleichzeitig dem Dehnungsverhalten des Zentralbereiches entspricht. Außerdem unterscheidet sich para-Aramid von allen anderen in der oberen Kettlage des Randbereiches verwendeten Materialien dadurch, dass es farbig ist. Es verleiht den ersten Bereichen eine gelbe Farbe, wodurch es einem Benutzer ermöglicht wird, die Randbereiche vom Zentralbereich zu unterscheiden.

Die aliphatischen und/oder alicylischen Polyamide der ersten Garne sind vorzugsweise aus Polyamid 6 und/oder Polyamid 66 ausgewählt. Diese Polyamide weisen eine schlechtere thermische Belastbarkeit auf als aromatische Polyamide. Diese ist jedoch in Kombination mit den erfindungsgemäßen Anteilen aromatischer Polyamide noch ausreichend, um dem Gewebegurt in seinen Randbereichen eine ausreichende thermische Stabilität zu verleihen. Gleichzeitig sind diese Materialien im Vergleich zu aromatischen Polyamiden deutlich kostengünstiger, was eine wirtschaftliche Herstellung des Gewebegurtes ermöglicht.

Die erfindungsgemäße Anordnung der ersten Bereiche und der zweiten Bereiche an der Oberfläche der oberen Kettlage kann insbesondere dadurch erreicht werden, dass die Kettfäden der oberen Kettlage des mindestens einen Randbereiches aus den ersten Garnen und aus den zweiten Garnen bestehen.

Die Schussfäden bestehen insbesondere aus einem Polyester. Allerdings können sie kein Wasser im Polyestermaterial aufnehmen. Damit sie dennoch einen geringen Beitrag zum Feuchtigkeitsmanagement liefern können, ist es bevorzugt, dass es sich bei den Schussfäden um Stapelfasern handelt, die zwischen ihren Fasersträngen noch eine gewisse Feuchtigkeitsaufnahme ermöglichen.

Um für die Verwendung in einer Wellpappenmaschine optimal geeignet zu sein weist der Gewebegurt bevorzugt eine obere Kettlage, eine innere Kettlage, eine untere Kettlage, Bindefäden sowie zwei bis vier Lagen von Schussfäden auf. Unter Bindefäden werden hierbei Fäden verstanden, die alle Lagen von Schussfäden miteinander verbinden.

Die Bindefäden bestehen insbesondere aus den zweiten Garnen. Sie ermöglichen damit einen Feuchtigkeitstransport von der oberen Kettlage in die untere Kettlage. Eine möglichst gleichmäßige Feuchtigkeitsverteilung über die gesamte Gurtdicke beschleunigt das Trocknen des Gurtes bei seinem weiteren Umlauf in der Wellpappenmaschine.

Die innere Kettlage, die von der oberen Kettlage und der unteren Kettlage eingeschlossen wird, weist vorzugsweise Kettfäden aus dritten Garnen auf, welche aus Polyester bestehen. Besonders bevorzugt handelt es sich bei den dritten Garnen um Multifilamentgarne. Diese weisen eine höhere Zugfestigkeit auf als Stapelfasergarne. Damit verleihen sie dem Gewebegurt die Fähigkeit zur Kraftaufnahme in der Inneren Kettlage durch eine Substanzdehnung der dritten Garne. Für die dritten Garne sind dieselben Garnfeinheiten bevorzugt wie für die ersten Garne und die zweiten Garne.

### Kurze Beschreibung der Zeichnungen

Ein Ausführungsbeispiel der Erfindung ist in den Zeichnungen dargestellt und wird in der nachfolgenden Beschreibung näher erläutert.
- Fig. 1: zeigt eine Aufsicht auf einen Gewebegurt gemäß einem Ausführungsbeispiel der Erfindung.
- Fig. 2: zeigt eine Aufsicht auf die Oberfläche eines Randbereiches eines Gewebegurtes gemäß einem Ausführungsbeispiel der Erfindung.
- Fig. 3: zeigt die Bindungspatrone des Randbereiches der oberen Kettlage eines dreilagigen Gewebegurtes gemäß einem Ausführungsbeispiel der Erfindung.
- Fig. 4a: zeigt schematisch einen Stich bei der Herstellung des Randbereiches eines Gewebegurtes gemäß einem Ausführungsbeispiel der Erfindung.
- Fig. 4b: zeigt einen anderen Stich bei der Herstellung des Randbereiches eines Gewebegurtes gemäß einem Ausführungsbeispiel der Erfindung.
- Fig. 4c: zeigt noch einen anderen Stich bei der Herstellung eines Gewebegurtes gemäß einem Ausführungsbeispiel der Erfindung.
- Fig. 5: zeigt einen schematischen Längsschnitt des Randbereiches eines Gewebegurtes gemäß einem Ausführungsbeispiel der Erfindung.

### Ausführungsbeispiel der Erfindung

Ein Ausschnitt eines Gewebegurtes 1, der als Obergurt in einer Wellpappenmaschine verwendet werden kann, ist in Fig. 1 dargestellt. Dieser weist einen Zentralbereich 11 und zwei Randbereiche 12, 13 auf. Die Randbereiche 12, 13 verlaufen parallel zur Längsrichtung 14 des Gewebegurtes 1. Der Zentralbereich 11 hat im vorliegenden Ausführungsbeispiel eine Breite Z von 800 mm und die Randbereiche 12, 13 haben jeweils eine Breite R von 400 mm.

Der Gewebegurt 1 wird als Obergurt mittig in die Wellpappenmaschine eingezogen und verläuft dabei maximal um +/- 0,5 cm in der Breite. Die Wellpappe läuft unter dem Gurt, wobei die Wellpappenränder innerhalb der Randbereiche 12, 13 liegen sollen. Die obere Kettlage des Gewebegurtes 1 zeigt dabei nach unten und berührt die Wellpappe.

Die Oberfläche der Randbereiche 12, 13 ist in Fig. 2 dargestellt. Diese weist erste Bereiche 21 aus ersten Garnen und zweite Bereiche 22 aus zweiten Garnen auf. Die zweiten Bereiche 22 sind in Form eines Gittermusters so miteinander verbunden, dass sie die ersten Bereiche 21 voneinander trennen. Dadurch bilden die ersten Bereiche 21 rautenförmige "Inseln", die einander nicht berühren. Bei den ersten Garnen handelt es sich vorliegend um Nm 20/6 Stapelfasergarne mit einem Effektivtiter von 3.000 dtex, welche 50 Gew.-% meta-Aramid, 35 Gew.-% Polyamid 66 und 15 Gew.-% para-Aramid enthalten. Bei den zweiten Garnen handelt es sich um Nm 20/6 Stapelfasergarne mit einer Garnfeinheit (Effektivtiter) von 3.000 dtex, die 65 Gew.-% Polyester und 35 Gew.-% Viskose enthalten. Die gesamte Oberfläche des Zentralbereiches 11 besteht nur aus den zweiten Garnen.

Während die zweiten Garne rohweiß sind, verleiht der para-Aramid-Anteil der ersten Garne diesen eine gelbe Farbe. Die Randbereiche 12, 13 des Gewebegurtes 1 lassen sich daher optisch durch eine gelb-weiße Musterung vom vollflächig weißen Zentralbereich 11 unterscheiden.

Der Gewebegurt 1 ist in dem vorliegenden Ausführungsbeispiel als dreilagiges Gewebe ausgeführt. Ein Ausschnitt aus dem Rapport seiner Bindungspatrone ist in Fig. 3 dargestellt. Er weist zwölf Schüsse 301 - 312 auf. Die Grundketten werden in 14 Schäften 401 - 414 geführt, wobei für die Bildung der ersten Bereiche 21 und der zweiten Bereiche 22 an der Oberfläche der Randbereiche 12, 13 nur die obere Grundkette relevant ist, welche in den dargestellten Schäften 411 - 414 verläuft.

Der Einzug, welcher verwendet wird, um die Musterung der Randbereiche 12, 13 mit den ersten Bereichen 21 und den zweiten Bereichen 22 zu erreichen, ist für die Schäfte 401 - 414 in den Fig. 4a bis 4c dargestellt. Dabei werden die ersten Garne 51 nur in den Schäften 411 - 414 verwendet. Die zweiten Garne 52 werden in den Schäften 401 - 408 sowie 411 - 414 verwendet. In den Schäften 409 und 410 werden dritte Garne 53 verwendet. Bei diesen handelt es sich um Polyester-Multifilamentgarne mit einer Garnfeinheit von 3.300 dtex. In den Schäften 401 - 404 sowie 409 - 410 werden jeweils zwei Fäden der in den Fig. 4a bis 4c bezeichneten Garne n durch die Litzen geführt, die in den Schäften aufgereiht sind. In den Schäften 405 - 408 sowie 411 - 414 werden jeweils drei Fäden der bezeichneten Garne durch die Litzen geführt. Der erste Stich erfolgt gemäß Fig. 4a an der hinteren Litzenstange der verwendeten Webmaschine. Der zweite Stich erfolgt gemäß Fig. 4b an der vorderen Litzenstange. Der dritte Stich erfolgt gemäß Fig. 4c an der hinteren Litzenstange. Der vierte Stich erfolgt gemäß Fig. 4a an der vorderen Litzenstange. Der fünfte Stich erfolgt gemäß Fig. 4b an der hinteren Litzenstange. Der sechste Stich erfolgt gemäß Fig. 4c an der vorderen Litzenstange. Diese sechs Stiche wiederholen sich so oft bis die gewünschte Breite der Randbereiche 12, 13 erreicht ist. Hierdurch wird in den Randbereichen 12, 13 ein Gewebe erhalten dessen oberste Kettlage an ihrer Oberfläche zu einem Drittel aus den ersten Garnen 51 und zu zwei Dritteln aus den zweiten Garnen 52 besteht.

Ein Längsschnitt eines der Randbereiche 12, 13 ist in Fig. 5 dargestellt. Dort sind die Kettfäden und Bindefäden des Gewebes mit denselben Bezugszeichen bezeichnet, welche in den Fig. 4a bis 4c für die jeweiligen Schäfte verwendet wurden, in denen diese geführt sind. Neben den Kettfäden und Bindefäden sind auch die Schussfäden 6 dargestellt. Es ist zu erkennen, dass das Gewebe drei Kettlagen 71, 72, 73 aufweist. In der oberen Kettlage 71, welche an ihrer Oberfläche die ersten Bereiche 21 und die zweiten Bereiche 22 aufweist, sind vier gegeneinander versetzte verlaufende Kettfäden 411 - 414 vorgesehen, die sowohl nach innen zur inneren Kettlage 72 hin als auch nach außen zur Papierseite hin jeweils über mindestens zwei Schussfäden 6 laufen. Dabei bestehen die Kettfäden 411 - 414 gemäß der Darstellung in den Fig. 4a bis 4c zu einem Drittel aus ersten Garnen 51 und zu zwei Dritteln aus zweiten 52. Die innere Kettlage 72 weist zwei zueinander versetzt laufende Kettfäden 409, 410 auf, die aus den dritten Garnen 53 bestehen und über jeweils zwei Schussfäden 6 laufen. Die untere Kettlage 73 besteht aus vier jeweils versetzt zueinander laufenden Kettfäden 405 - 408, die nach innen, also zur inneren Kettlage 72 hin, über nur einen Schussfaden 6 und nach außen über zumindest drei Schussfäden 6 laufen. Die Kettfäden 405 - 408 der unteren Kettlage 73 bestehen aus zweiten Garnen 52. Die drei Kettlagen 71, 72, 73 sind über Bindefäden 401 - 404 miteinander verwebt. Die Bindefäden sind in jeweils zwei Fadengruppen unterteilt, wobei die eine Fadengruppe bildenden Bindefäden 403, 404 zueinander versetzt laufen und die obere Kettlage 71 mit der inneren Kettlage 72 binden. Diese Bindefäden 403, 404 sind jeweils abwechselnd um einen Schussfaden 6 in der oberen Kettlage 71 und ein Schussfaden 6 in der inneren Kettlage 72 geführt. In entsprechender Weise bindet die aus den Bindefäden 401, 402 gebildete Fadengruppe die untere Kettlage 73 an die innere Kettlage 72. Alle Schussfäden 6 bestehen aus Polyester-Stapelfasergarnen. Unter einem "Faden" wird voranstehend jeweils ein Bündel mehrere Fäden verstanden, das für die Bindefäden 401 - 404 sowie für die Kettfäden 409 - 410 der inneren Kettlage 72 jeweils aus zwei Fäden besteht und für die Kettfäden 405 - 408 der unteren Kettlage 73 sowie die Kettfäden 411 - 414 der oberen Kettlage 71 jeweils aus drei Fäden besteht. Nur die Schussfäden 6 bestehen jeweils nur aus einem Faden.

Im Betrieb einer Wellpappenmaschine werden nicht von der Wellpappenbahn bedeckte Abschnitte der Randbereiche 12, 13 zeitweilig den Heizplatten der Wellpappenmaschine ausgesetzt. Eine thermische und mechanische Schädigung der Randbereiche 12, 13 wird dabei durch die ersten Bereiche 21, welche aus den ersten Garnen 51 bestehen, verhindert. Die Abschnitte der Randbereiche 12, 13, welche die Wellpappe bedecken, nehmen im Rahmen eines Feuchtigkeitsmanagements Wasser und Wasserdampf aus der Wellpappenbahn auf. Hierbei kann sowohl von den ersten Garnen 51 als auch von den zweiten Garnen 52 Wasser zwischen den Stapelfasern aufgenommen werden. Darüber hinaus kann der Viskoseanteil der zweiten Garne 52 bis zu 80 % seines Eigengewichts an Feuchtigkeit aufnehmen. Die Randbereiche 12, 13 des Gewebegurtes 1 erfüllen auf diese Weise eine Hybridfunktion aus thermischem und mechanischem Schutz und Feuchtigkeitsmanagement.

## Patentansprüche

1. Gewebegurt (1) zur Herstellung einer Wellpappenbahn in einer Wellpappenmaschine mit mehreren Kettlagen (71, 72, 73), wobei eine Oberfläche seiner oberer Kettlage (71) wenigstens erste Bereiche (21) aufweist, die aus ersten Garnen (51) bestehen, und zweite Bereiche (22) aufweist, die aus zweiten Garnen (52) bestehen, wobei
- die ersten Garne (51) 30 Gew.-% bis 100 Gew.-% aromatische Polyamide, 0 Gew.-% bis 70 Gew.-% aliphatische und/oder alicylische Polyamide und 0 Gew.-% bis 5 Gew.-% sonstige Materialien enthalten, wobei die Summe der Polyamide und sonstigen Materialien 100 Gew.-% ergibt, und
- die zweiten Garne (52) 50 Gew.-% bis 85 Gew.-% Polyester und/oder aliphatische Polyamide und/oder alicylische Polyamide, 15 Gew.-% bis 50 Gew.-% Cellulose enthalten und 0 Gew.-% bis 5 Gew.-% sonstige Materialien, wobei die Summe der Polyester, Polyamide, Cellulose und sonstigen Materialien 100 Gew.-% ergibt,
**dadurch gekennzeichnet, dass** in mindestens einem Randbereich des Gewebegurts eine Oberfläche seiner oberen Kettlage wenigstens erste und zweite Bereiche aufweist.

2. Gewebegurt (1) nach Anspruch 1, **dadurch gekennzeichnet, dass** die ersten Bereiche (21) 1/6 bis 5/6 der Oberfläche des mindestens einen Randbereiches (12, 13) bedecken und die zweiten oder mehr Bereiche (22) die restliche Oberfläche bedecken.

3. Gewebegurt (1) nach Anspruch 1 oder 2, **dadurch gekennzeichnet, dass** die Breite (R) jedes Randbereiches (12, 13) im Bereich von 400 mm bis 650 mm liegt.

4. Gewebegurt (1) nach einem der Ansprüche 1 bis 3, **dadurch gekennzeichnet, dass** er zwei Randbereiche (12, 13) aufweist, zwischen denen sich ein Zentralbereich (11) befindet, der an der Oberfläche seiner oberen Kettlage nur zweite Garne (52) aufweist.

5. Gewebegurt (1) nach Anspruch 4, **dadurch gekennzeichnet, dass** der Zentralbereich (11) eine Breite (Z) im Bereich von 800 mm bis 2.100 mm aufweist.

6. Gewebegurt (1) nach einem der Ansprüche 1 bis 5, **dadurch gekennzeichnet, dass** die ersten Garne (51) und die zweiten Garne (52) Stapelfasergarne sind.

7. Gewebegurt (1) nach einem der Ansprüche 1 bis 6, **dadurch gekennzeichnet, dass** die ersten Garne (51) und die zweiten Garne (52) jeweils eine Garnfeinheit im Bereich von 1.000 dtex bis 5.000 dtex aufweisen.

8. Gewebegurt (1) nach einem der Ansprüche 1 bis 7, **dadurch gekennzeichnet, dass** die ersten Garne (51) mindestens 30 Gew.-% meta-Aramid enthalten.

9. Gewebegurt (1) nach einem der Ansprüche 1 bis 8, **dadurch gekennzeichnet, dass** die ersten Garne (51) mindestens 10 Gew.-% para-Aramid enthalten.

10. Gewebegurt (1) nach einem der Ansprüche 1 bis 9, **dadurch gekennzeichnet, dass** die aliphatischen und/oder alicylischen Polyamide der ersten Garne (51) ausgewählt sind aus PA6 und/oder PA66.

11. Gewebegurt (1) nach einem der Ansprüche 1 bis 10, **dadurch gekennzeichnet, dass** die Kettfäden (411, 412, 413, 414) der oberer Kettlage (71) aus den ersten Garnen (51) und aus den zweiten Garnen (52) bestehen.

12. Gewebegurt (1) nach einem der Ansprüche 1 bis 11, **dadurch gekennzeichnet, dass** er eine obere Kettlage (71), eine innere Kettlage (72), eine untere Kettlage (73), Bindefäden (401, 402, 403, 404) sowie zwei bis vier Lagen von Schussfäden (6) aufweist.

13. Gewebegurt (1) nach einem der Ansprüche 1 bis 12, **dadurch gekennzeichnet, dass** er Bindefäden (401, 402, 403, 404) aufweist, die aus den zweiten Garnen (52) bestehen.

14. Gewebegurt (1) nach einem der Ansprüche 1 bis 13, **dadurch gekennzeichnet, dass** eine innere Kettlage (72) Kettfäden (409, 410) aus dritten Garnen (53) aufweist, welche aus Polyester bestehen.

15. Gewebegurt (1) nach Anspruch 14, **dadurch gekennzeichnet, dass** die dritten Garne (53) Multifilamentgarne sind.

## Claims

1. Fabric belt (1) for the production of a corrugated cardboard web in a corrugated cardboard machine having several warp layers (71, 72, 73), wherein a surface of its upper warp layer (71) has at least first regions (21) which consist of first yarns (51), and second regions (22) which consist of second yarns (52), wherein
- the first yarns (51) contain 30% b.w. to 100% b.w. aromatic polyamides, 0% b.w. to 70% b.w. aliphatic and/or alicyclic polyamides and 0% b.w. to 5% b.w. other materials, wherein the total of the polyamides and other materials gives 100% b.w., and
- the second yarns (52) contain 50% b.w. to 85% b.w. polyester and/or aliphatic polyamides and/or alicyclic polyamides, 15% b.w. to 50% b.w. cellulose and 0% b.w. to 5% b.w. other materials, wherein the total of the polyesters, polyamides, cellulose and other materials gives 100% b.w.,
**characterised in that** in at least one edge region of the fabric belt, a surface of its upper wrap layer has at least first regions and second regions.

2. Fabric belt (1) according to claim 1, **characterised in that** the first regions (21) cover 1/6 to 5/6 of the surface of the at least one edge region (12, 13) and the second or more regions (22) cover the rest of the surface.

3. Fabric belt (1) according to claim 1 or 2, **characterised in that** the width (R) of each edge region (12, 13) ranges from 400mm to 650mm.

4. Fabric belt (1) according to one of claims 1 to 3, **characterised in that** it has two edge regions (12, 13), between which a central region (11) is located which only has second yarns (52) on the surface of its upper warp layer.

5. Fabric belt (1) according to claim 4, **characterised in that** the central region (11) has a width (Z) in the range from 800mm to 2,100mm.

6. Fabric belt (1) according to one of claims 1 to 5, **characterised in that** the first yarns (51) and the second yarns (52) are staple fibre yarns.

7. Fabric belt (1) according to one of claims 1 to 6, **characterised in that** the first yarns (51) and the second yarns (52) respectively have a yarn count in the range from 1,000 dtex to 5,000 dtex.

8. Fabric belt (1) according to one of claims 1 to 7, **characterised in that** the first yarns (51) contain at least 30% b.w. meta-aramid.

9. Fabric belt (1) according to one of claims 1 to 8, **characterised in that** the first yarns (51) contain at least 10% b.w. para-aramid.

10. Fabric belt (1) according to one of claims 1 to 9, **characterised in that** the aliphatic and/or alicyclic polyamides of the first yarns (51) are selected from PA6 and/or PA66.

11. Fabric belt (1) according to one of claims 1 to 10, **characterised in that** the warp threads (411, 412, 413, 414) of the upper warp layer (71) consist of the first yarns (51) and the second yarns (52).

12. Fabric belt (1) according to one of claims 1 to 11, **characterised in that** it has an upper warp layer (71), an inner warp layer (72), a lower warp layer (73), binding threads (401, 402, 403, 404) as well as two to four layers of weft threads (6).

13. Fabric belt (1) according to one of claims 1 to 12, **characterised in that** it has binding threads (401, 402, 403, 404) which consist of the second yarns (52).

14. Fabric belt (1) according to one of claims 1 to 13, **characterised in that** an inner warp layer (72) has warp threads (409, 410) made from third yarns (53) which consist of polyester.

15. Fabric belt (1) according to claim 14, **characterised in that** the third yarns (53) are multifilament yarns.

## Revendications

1. Courroie tissée (1) destinée à la fabrication d'une bande de carton ondulé dans une machine de carton ondulé, comportant plusieurs couches de fils de chaîne (71, 72, 73), une surface de sa couche de fils de chaîne supérieure (71) présentant au moins des premières zones (21) constituées de premiers fils (51) et des deuxièmes zones (22) constituées de deuxièmes fils (52), étant entendu que
- les premiers fils (51) contiennent de 30 à 100 % en poids de polyamides aromatiques, de 0 à 70 % en poids de polyamides aliphatiques et/ou alicycliques et de 0 à 5 % en poids d'autres matières, la somme des polyamides et des autres matières étant égale à 100 % en poids, et
- les deuxièmes fils (52) contiennent de 50 à 85 % en poids de polyester et/ou de polyamides aliphatiques et/ou de polyamides alicycliques, de 15 à 50 % en poids de cellulose et de 0 à 5 % en poids d'autres matières, la somme du polyester, des polyamides, de la cellulose et des autres matières étant égale à 100 % en poids,
**caractérisée en ce que**, dans au moins une zone de bord de la courroie tissée, une surface de sa couche de fils de chaîne supérieure présente au moins des premières et deuxièmes zones.

2. Courroie tissée (1) selon la revendication 1, **caractérisée en ce que** les premières zones (21) couvrent du 1/6 aux 5/6 de la surface de l'au moins une zone de bord (12, 13) et les au moins deuxièmes zones (22) couvrent le restant de la surface.

3. Courroie tissée (1) selon la revendication 1 ou 2, **caractérisée en ce que** la largeur (R) de chaque zone de bord (12, 13) se situe dans la plage de 400 mm à 650 mm.

4. Courroie tissée (1) selon l'une des revendications 1 à 3, **caractérisée en ce qu'**elle présente deux zones de bord (12, 13) entre lesquelles se trouve une zone centrale (11) présentant exclusivement des deuxièmes fils (52) à la surface de sa couche de fils de chaîne supérieure.

5. Courroie tissée (1) selon la revendication 4, **caractérisée en ce que** la zone centrale (11) présente une largeur (Z) située dans la plage de 800 mm à 2100 mm.

6. Courroie tissée (1) selon l'une des revendications 1 à 5, **caractérisée en ce que** les premiers fils (51) et les deuxièmes fils (52) sont des fils de fibres discontinues.

7. Courroie tissée (1) selon l'une des revendications 1 à 6, **caractérisée en ce que** les premiers fils (51) et les deuxièmes fils (52) présentent chacun une finesse de fil située dans la plage de 1000 dtex à 5000 dtex.

8. Courroie tissée (1) selon l'une des revendications 1 à 7, **caractérisée en ce que** les premiers fils (51) contiennent au moins 30 % en poids de méta-aramide.

9. Courroie tissée (1) selon l'une des revendications 1 à 8, **caractérisée en ce que** les premiers fils (51) contiennent au moins 10 % en poids de para-aramide.

10. Courroie tissée (1) selon l'une des revendications 1 à 9, **caractérisée en ce que** les polyamides aliphatiques et/ou alicycliques des premiers fils (51) sont choisis parmi le PA6 et/ou le PA66.

11. Courroie tissée (1) selon l'une des revendications 1 à 10, **caractérisée en ce que** les fils de chaîne (411, 412, 413, 414) de la couche de fils de chaîne supérieure (71) sont constitués desdits premiers fils (51) et deuxièmes fils (52).

12. Courroie tissée (1) selon l'une des revendications 1 à 11, **caractérisée en ce qu'**elle présente une couche de fils de chaîne supérieure (71), une couche de fils de chaîne intérieure (72), une couche de fils de chaîne inférieure (73), des fils de liage (401, 402, 403, 404) ainsi que deux à quatre couches de fils de trame (6).

13. Courroie tissée (1) selon l'une des revendications 1 à 12, **caractérisée en ce qu'**elle présente des fils de liage (401, 402, 403, 404) constitués desdits deuxièmes fils (52).

14. Courroie tissée (1) selon l'une des revendications 1 à 13, **caractérisée en ce qu'**une couche de fils de chaîne intérieure (72) présente des fils de chaîne (409, 410) constitués de troisièmes fils (53) en polyester.

15. Courroie tissée (1) selon la revendication 14, **caractérisée en ce que** les troisièmes fils (53) sont des fils multifilaments.
